# EUROPÄISCHE PATENTSCHRIFT

(11) **EP 1 045 198 B1**
(45) Veröffentlichungstag und Bekanntmachung des Hinweises auf die Patenterteilung: **30.08.2006**
(21) Anmeldenummer: 00106902.0
(22) Anmeldetag: 31.03.2000
(51) Int. Cl.: F21V 29/00, F21V 19/00

(54) **Fassung für Halogenlampen**
Socket for halogen bulb
Douille pour une lampe halogène

(30) Priorität: 16.04.1999 DE 19917140
(43) Veröffentlichungstag der Anmeldung: 18.10.2000
(73) Patentinhaber: BJB GmbH & Co. KG, 59755 Arnsberg (DE)
(72) Erfinder: Henrici, Dieter, Dipl.-Ing., 59757 Arnsberg (DE); Kummerow, Klaus, 58706 Menden (DE)
(74) Vertreter: Ostriga, Sonnet, Wirths & Roche

(56) Entgegenhaltungen:
- DE-A- 3 704 502
- DE-U- 8 708 766
- FR-A- 2 742 005
- US-A- 4 596 433
- US-A- 5 695 367
- US-A- 5 873 650

## Beschreibung

Die Erfindung betrifft eine Fassung für Halogenlampen, insbes. Fassung aus keramischem od.dgl. Material für Entladungslampen mit G8,5-Sockel, mit einem zweiteiligen Fassungskörper, der die elektrischen Anschlusskontakte, einen Berührungsschutzkragen für den Lampensockel sowie Durchtrittsöffnungen für die anzuschließenden Leiter und/oder Durchtrittsöffnungen für die Lampenkontaktstifte umfasst, wobei die beiden Teile des Fassungskörpers aneinander befestigt, insbes. vernietet sind.

Fassungen aus Keramik, Steatit od.dgl. hochtemperaturbeständigen Werkstoffen in zweiteiliger Ausführung mit einem Berührungsschutzkragen sind bekannt. Der Berührungsschutzkragen hat insbesondere die Aufgabe zu verhindern, dass eine Person, die die Lampe montiert oder demontiert, mit den Fingern elektrisch leitende Teile des Lampensockels berühren kann, sobald bzw. solange diese mit den Fassungskontakten in elektrischer Verbindung sind.

Die Höhe des Berührungsschutzkragens ist insbesondere abhängig von der Stiftlänge der vorgegebenen Leuchtmittel, also umso höher, je länger diese Kontaktstifte sind. Bei insbesondere hängender Gebrauchslage staut sich im Berührungsschutzkragen die Wärme und entwickelt im Fassungsbereich Temperaturen, die die Kontaktfähigkeit der in der Fassung untergebrachten Kontakte beeinträchtigen können. Bei zu hohen Kontakttemperaturen lassen die Federkräfte zu den Lampenstiften und an den schraubenlosen Klemmen nach, so dass eine sichere Kontaktgabe nicht immer gewährleistet bleiben kann. Auch dürfen die Anschlussleitungen Temperaturbelastungen nur in gewissen Grenzen ausgesetzt sein, so beispielsweise Silikonleitungen bis zu 180°C.

Fassungen mit Entlüftungskanäle sind in DE-8708766 U und US-A-4596433 offenbart.

Aufgabe der Erfindung ist es, mit konstruktiv einfachen Mitteln eine Lampenfassung der im Oberbegriff des Anspruches 1 vorausgesetzten Art zu schaffen, die sich hinsichtlich des Temperaturverhaltens in besonderer Weise auch für hängende Gebrauchslage eignet.

Die Erfindung löst diese Aufgabe mit den im Anspruch 1 angegebenen Merkmalen und ist insbesondere dadurch gekennzeichnet, dass eines der beiden Fassungsteile wenigstens einen seitlichen Wanddurchbruch im Berührungsschutzkragen als Entlüftungsöffnung zur Wärmeableitung aus dem Sockelbereich der Lampe aufweist.

In weiterer Ausgestaltung weist das lampennähere, den Berührungsschutzkragen aufweisende Fassungsteil die wenigstens eine Entlüftungsöffnung auf, wobei bevorzugt in aneinander gegenüberliegenden Seitenwänden des Berührungsschutzkragens jeweils eine Entlüftungsöffnung vorgesehen ist. Damit wird ermöglicht, dass sich die im Berührungsschutzkragen stauende heiße Luft entweichen kann und damit die Temperatur an thermisch kritischen Bauteilen innerhalb der Fassung (Kontakte, Leitungen) reduziert wird.

Eine bevorzugte Ausführungsform sieht vor, dass das lampennähere Fassungsteil im Grenzflächenbereich zu dem mit ihm verbundenen, die Lampenkontakte aufnehmenden zweiten Fassungsteil mit einem Durchtrittsöffnungen für die Lampenkontaktstifte aufweisenden Boden versehen ist und die Entlüftungsöffnungen als zum Boden hin randoffene Schlitze in die Seitenwände des Berührungsschutzkragens eingebracht sind. Zufolge dieser Ausgestaltung sind die Entlüftungsöffnungen im optimalen Bereich der Fassung angeordnet. Im übrigen können sie gemäß weiterer Ausgestaltung von Vorsprüngen am anderen Fassungsteil zu jeweils einer rings umrandeten Öffnung teilgeschlossen sein, die so dimensioniert und angeordnet ist, dass der vorgeschriebene Berührungsschutz gewährleistet ist.

Der Berührungsschutz wird mittels eines genormten Prüffingers kontrolliert, der im wesentlichen so dimensioniert ist, dass er einem kleinen Finger einer kleinen Hand entspricht.

Die Vorsprünge weisen bevorzugt eine Höhe auf, die im wesentlichen der Materialdicke des Bodens des Berührungsschutzkragens entspricht. Somit dienen die Vorsprünge im wesentlichen auch dazu, die beiden Fassungsteile - bis auf die Entlüftungsöffnungen - außenflächenbündig miteinander verbinden zu können.

Weitere vorteilhafte Merkmale und Ausgestaltungen sowie Vorteile der Erfindung ergeben sich aus der nachfolgenden Beschreibung eines in den Zeichnungen dargestellten Ausführungsbeispiels. Es zeigen:
- Fig. 1: eine schaubildliche Darstellung des lampenfernen, die Kontakte tragenden Teils der zweiteiligen Fassung,
- Fig. 2: in lagegerechter Zuordnung darüber dargestellt den Berührungsschutzkragen als zweitem Bestandteil der Fassung,
- Fig. 3: einen Längsschnitt durch die aus den Teilen gemäß Fig. 1 und 2 zusammengesetzten Fassung, und
- Fig. 4: einen um 90° dazu versetzt gezeichneten weiteren Längsschnitt.

Eine insgesamt mit 10 bezeichnete Halogen-Fassung umfasst zwei wesentliche Bauteile, und zwar einen lampenfernen Teil 11 als Basiskörper und einen damit passgenau zu verbindenden Aufsatzkörper, den in Fig. 2 dargestellten Berührungsschutzkragen 12.

Der lampenferne Fassungsteil 11 als Basiskörper beinhaltet nicht dargestellte, in Kammern 13 (Fig. 4) angeordnete schraubenlose Anschlussklemmen sowie in Kombination damit gestaltete Kontakte für die Kontaktstifte des ebenfalls nicht gezeigten Leuchtmittels. Bei diesem handelt es sich um eine Halogen-Entladungslampe mit zwei aus ihrem Sockel parallel zueinander austretenden Kontaktstiften.

Der in Fig. 2 gezeigte Aufbaukörper stellt im wesentlichen ein hülsenförmiges Bauteil dar und ist ein Berührungsschutzkragen 12. Zum lampenfernen Fassungsteil 11 gewandt weist der Berührungsschutzkragen 12 einen Boden 15 mit Durchgriffsöffnungen 16 für die Lampenkontaktstifte auf. Im Innern des hülsenförmigen Berührungsschutzkragens 12 befinden sich in einander gegenüberliegender Anordnung Führungsnocken 17 für den aus Glas gepressten Lampensockel. Schließlich weist der Berührungsschutzkragen 12 auch zwei sich in der Ebene des Bodens radial nach auswärts und einander gegenüberliegend erstreckende Flansche 18 auf mit Durchgriffsöffnungen 19 zur Verbindung mit dem lampenfernen Fassungsteil 11, welches ebenfalls Flansche 20 und zugehörige Öffnungen 21 in fluchtender Anordnung aufweist. Zur Verbindung der beiden Fassungskörperteile 11 und 12 werden nicht dargestellt Hohlnieten verwendet, die durch die jeweils fluchtenden Durchgriffsöffnungen 19 und 21 verlaufen. Durch die Hohlnieten hindurch ist die Fassung an einer Montagefläche befestigbar, z.B. anschraubbar.

Eine erfindungswesentliche Besonderheit besteht darin, dass der Berührungsschutzkragen 12 an zwei einander gegenüberliegenden Stellen, und zwar an den Schmalseiten des hülsenförmigen Kragens, mit randoffenen Durchbrüchen 22 versehen ist, die als Entlüftungsöffnungen dienen und einen Wärmeabfluss aus dem Inneren des Berührungsschutzkragens 12 nach außen ermöglichen. Im Bereich der randoffenen Durchbrüche 22 ist der Boden 15 gewissermaßen "ausgeklinkt" bzw. nicht vorhanden.

Um die Durchbrüche 22 zum lampenfernen Fassungsteil 21 hin zu begrenzen, weist dieser Fassungsteil zum Berührungsschutzkragen 12 hinweisende Vorsprünge 23 auf, die - wie es Fig. 4 im Schnitt veranschaulicht - die randoffenen Durchbrüche 22 zu in sich geschlossen umrandete Öffnungen teilverschließen. Die Höhe der Vorsprünge 23 entspricht dabei - auch das zeigt Fig. 4 - der Höhe des Bodens 15 des Berührungsschutzkragens 12, so dass die zur Lampe hinweisenden Flächen der Vorsprünge 23 und des Bodens 15 in einer durchgehenden Ebene liegen.

Der Querschnitt der Entlüftungsöffnungen 22 ist insgesamt ausreichend für eine wirksame Entlüftung bei insbesondere hängender Gebrauchslage des Leuchtmittels, andererseits aber so gering, dass die geforderter Berührungssicherheit der Lampenkontaktstifte in vollem Umfange gewährleistet ist.

## Patentansprüche

1. Fassung (10) für Halogenlampen, insbes. Fassung aus keramischem od.dgl. Material für Entladungslampen mit G8,5-Sockel, mit einem zweiteiligen Fassungskörper, der die elektrischen Anschlusskontakte, einen Berührungsschutzkragen (12) für den Lampensockel sowie Durchtrittsöffnungen für die anzuschließenden Leiter und/oder Durchtrittsöffnungen für die Lampenkontaktstifte umfasst, wobei die beiden Teile (11, 12) des Fassungskörpers aneinander befestigt, insbes. vernietet sind, **dadurch gekennzeichnet, dass** eines der beiden Fassungsteile (11, 12) wenigstens einen seitlichen Wanddurchbruch (22) im Berührungsschutzkragen als Entlüftungsöffnung zur Wärmeableitung aus dem Sockelbereich der Lampe aufweist.

2. Fassung nach Anspruch 1, **dadurch gekennzeichnet, dass** das lampennähere, den Berührungsschutzkragen (12) aufweisende Fassungsteil die wenigstens eine Entlüftungsöffnung (22) aufweist.

3. Fassung nach Anspruch 1 oder 2, **dadurch gekennzeichnet, dass** an einander gegenüberliegenden Seitenwänden des Berührungsschutzkragens (12) jeweils eine Entlüftungsöffnung (22) vorgesehen ist.

4. Fassung nach Anspruch 3, **dadurch gekennzeichnet, dass** bei einem im Querschnitt ungleichseitig-rechteckigen Fassungskörper die Entlüftungsöffnungen (22) den beiden Schmalseiten der Fassung (11, 12) zugeordnet sind.

5. Fassung nach Anspruch 1 oder 2, **dadurch gekennzeichnet, dass** der Berührungsschutzkragen (12) im Grenzflächenbereich zu dem mit ihm verbundenen, die Lampenkontakte aufnehmenden zweiten Fassungsteil (11) mit einem Durchtrittsöffnungen (16) für die Lampenkontaktstifte aufweisenden Boden (15) versehen ist und die Entlüftungsöffnungen (22) als zum Boden (15) hin randoffene Schlitze in die Seitenwände des Berührungsschutzkragens (12) eingebracht sind.

6. Fassung nach Anspruch 5, **dadurch gekennzeichnet, dass** die randoffenen Schlitze des Berührungsschutzkragens (12) von Vorsprüngen (23) am lampenfernen Teil (11) der Fassung (10) zu jeweils einer rings umrandeten Öffnung teilgeschlossen sind, die so angeordnet und dimensioniert ist, dass der vorgeschriebene Berührungsschutz gewährleistet ist.

7. Fassung nach Anspruch 6, **dadurch gekennzeichnet, dass** die Vorsprünge (23) eine Höhe aufweisen, die im wesentlichen der Materialdicke des Bodens (15) des Berührungsschutzkragens (12) entspricht.

8. Fassung nach Anspruch 7, **dadurch gekennzeichnet, dass** in im wesentlichen radialer Verlängerung des Bodens (15) des Berührungsschutzkragens und in derselben Ebene befindlich Flansche (18) mit Durchtrittsöffnungen (19) für die Befestigungsmittel zur Fixierung der beiden Fassungsteile (11, 12) aneinander und ggf. zur Befestigung der Fassung an einer Montagefläche angeordnet sind.

## Claims

1. A socket (10) for halogen lamps, in particular a socket of ceramic or similar material for discharge lamps with a G8.5 base, having a two-part socket body, which comprises the electrical connecting contacts, a shock protection skirt (12) for the lamp base and passage openings for the conductors to be connected and/or passage openings for the lamp contact pins, the two parts (11, 12) of the socket body being fastened, in particular riveted, to one another, **characterised in that** one of the two socket parts (11, 12) comprises at least one hole (22) in the lateral wall of the shock protection skirt as a ventilation opening for dissipating heat from the base area of the lamp.

2. A socket according to claim 1, **characterised in that** the socket part nearer to the lamp and comprising the shock protection skirt (12) comprises the at least one ventilation opening (22).

3. A socket according to claim 1 or claim 2, **characterised in that** a ventilation opening (22) is provided in each case in mutually opposing side walls of the shock protection skirt (12).

4. A socket according to claim 3, **characterised in that**, in the case of a socket body of rectangular cross-section with unequal sides, the ventilation openings (22) are allocated to the two narrow sides of the socket (11, 12).

5. A socket according to claim 1 or claim 2, **characterised in that** the shock protection skirt (12) is provided, in the area of its interface with the second socket part (11) joined thereto and accommodating the lamp contacts, with a bottom (15) comprising passage openings (16) for the lamp contact pins, and the ventilation openings (22) are introduced into the side walls of the shock protection skirt (12) as slots open at the edge towards the bottom (15).

6. A socket according to claim 5, **characterised in that** the open-edged slots of the shock protection skirt (12) are partially closed by projections (23) on the part (11) of the socket (10) remote from the lamp to yield in each case an opening which is bordered all around and is so arranged and dimensioned that the stipulated shock protection is ensured.

7. A socket according to claim 6, **characterised in that** the projections (23) exhibit a height which corresponds substantially to the material thickness of the bottom (15) of the shock protection skirt (12).

8. A socket according to claim 7, **characterised in that**, substantially in the form of radial extensions of the bottom (15) of the shock protection skirt and located in the same plane, flanges (18) are arranged which have passage openings (19) for the fastening means for fixing the two socket parts (11, 12) together and optionally for fastening the socket to a mounting surface.

## Revendications

1. Douille (10) pour lampes halogènes, en particulier douille en matériau céramique ou analogue, pour des lampes à décharge ayant un socle G8,5, avec un corps de douille en deux parties, comprenant les contacts de raccordement électriques, une collerette de protection contre le contact (12) pour le socle de lampe, ainsi que des ouvertures de passage pour les conducteurs à raccorder et/ou des ouvertures de passage pour les broches de contact de lampe, les deux parties (11, 12) du corps de douille étant fixées l'une à l'autre, en particulier par rivetage, **caractérisée en ce que** l'une des deux parties de douille (11, 12) présente, dans la collerette de protection contre le contact, au moins un passage de paroi (22) latérale, faisant office d'ouverture de désaération pour la dissipation thermique hors de la zone de socle de la lampe.

2. Douille selon la revendication 1, **caractérisée en ce que** la partie de douille proche de la lampe, présentant la collerette de protection contre le contact (12), présente la au moins une ouverture de désaération (22).

3. Douille selon la revendication 1 ou 2, **caractérisée en ce qu'**une ouverture de désaération (22) est prévue sur chacune des parois latérales, mutuellement opposées, dans la collerette de protection contre le contact (12).

4. Douille selon la revendication 3, **caractérisée en ce que**, dans le cas d'un corps de douille à section transversale rectangulaire à côtés inégaux, les ouvertures de désaération (22) sont associées aux deux côtés étroits de la douille (11, 12).

5. Douille selon la revendication 1 ou 2, **caractérisée en ce que** la collerette de protection contre le contact (12), dans la zone de surface limite avec la deuxième partie de douille (11) lui étant reliée, logeant les contacts de lampe, est munie d'un fond (15) présentant des ouvertures de passage (16) pour les broches de contact de lampe, et les ouvertures de désaération (22) étant ménagées sous forme de fentes ouvertes en bordure vers le fond (15), dans les parois latérales de la collerette de protection contre le contact (12).

6. Douille selon la revendication 5, **caractérisée en ce que** les fentes, ouvertes en bordure, de la collerette de protection contre le contact (12) sont partiellement fermées par des saillies (23) situées sur la partie (11) distante de la lampe de la douille (10), pour donner chaque fois une ouverture bordée en anneau, disposée et dimensionnée de manière à assurer la protection prescrite contre un contact.

7. Douille selon la revendication 6, **caractérisée en ce que** les saillies (23) présentent une hauteur correspondant sensiblement à l'épaisseur de matériau du fond (15) de la collerette de protection contre le contact (12).

8. Douille selon la revendication 7, **caractérisée en ce que** des brides (18), se trouvant sensiblement dans le prolongement radial du fond (15) de la collerette de protection contre le contact et dans le même plan, et munies d'ouvertures de passage (19) pour les moyens de fixation, sont disposées pour assurer la fixation des deux parties de douille (11, 12) l'une à l'autre et, le cas échéant, pour assurer la fixation de la douille sur une face de montage.
